# EUROPÄISCHE PATENTSCHRIFT

(11) **EP 1 834 305 B1**
(45) Veröffentlichungstag und Bekanntmachung des Hinweises auf die Patenterteilung: **02.09.2009**
(21) Anmeldenummer: 06703802.6
(22) Anmeldetag: 03.01.2006
(51) Int. Cl.: G07D 5/00

(54) **ELEKTRONISCHER MÜNZPRÜFER**
ELECTRONIC COIN CHECKER
MONNAYEUR ELECTRONIQUE

(30) Priorität: 05.01.2005 DE 102005001088
(43) Veröffentlichungstag der Anmeldung: 19.09.2007
(73) Patentinhaber: Walter Hanke Mechanische Werkstätten GmbH & Co. KG, 14167 Berlin (DE)
(72) Erfinder: GRIESE, Roland, 12203 Berlin (DE)
(74) Vertreter: Pfenning, Meinig & Partner GbR
(86) Internationale Anmeldenummer: PCT/EP2006/000109
(87) Internationale Veröffentlichungsnummer: WO 2006/072594

(56) Entgegenhaltungen:
- US-A- 6 098 778
- US-A1- 2002 000 358
- US-A1- 2002 050 438

## Beschreibung

Die Erfindung betrifft einen elektronischen Münzprüfer nach dem Oberbegriff des Hauptanspruchs.

Elektronische Münzprüfer sind allgemein bekannt und weisen üblicherweise ein Gehäuse auf, das mit einem Münzeinwurf versehen ist, an den sich ein Münzeinlauf anschließt. Im Bereich des Münzeinlaufkanals sind üblicherweise Prüfsensoranordnungen vorgesehen, die eine eingeworfene Münze auf ihre Materialeigenschaft, ihre Größe oder sonstige Eigenschaften überprüfen. Abhängig vom Prüfungsergebnis wird eine Weiche von einer Steuereinrichtung angesteuert, wobei die Weiche üblicherweise ein Umlenkelement und einen Elektromagneten umfasst. Das Umlenkelement wird von dem Elektromagneten zwischen einer einen Annahmekanal freigebenden Stellung und einer Rückgabestellung betätigt. In bekannter Weise kann das Umlenkelement als ein streifenförmiges Ablaufbahnstück ausgebildet sein, das im Ruhezustand des Elektromagneten Bestandteil eines Rückgabekanals bzw. einer Rückgabeablaufbahn ist und das bei Aktivierung des Elektromagneten zurückgezogen wird, d.h., aus dem Rückgabekanal herausgezogen wird, derart, dass der Annahmekanal freigegeben wird. Bei dem bekannten elektronischen Münzprüfer endet der Rückgabekanal in einer Rückgabeöffnung, die an einer schmalen Frontplatte für den Benutzer zur Entnahme von zurückgegebenen Münzen zugänglich ist.

Es hat sich nun gezeigt, dass in missbräuchlicher Absicht Falsifikate durch die Rückgabeöffnung in den Rückgabekanal bis zu dem Umlenkelement eingeschoben wurde und dass eine gültige Münze in den Münzeinwurfkanal eingegeben wurde, so dass das Umlenkelement zurückgezogen wurde und das Falsifikat in den Annahmekanal gelangte, und dann von den Lichtschranken unterhalb des Umlenkers quittiert wurde. Dadurch trifft die nachfolgende echte Münze auf den Umlenker und rollt somit wieder in die Rückgabe. Auf diese Weise konnten Falsifikate die Überprüfung durch Prüfsensoreinrichtungen umgehen.

Das Dokument US 6089778 A beschriebt einen Münzprifer gemäß den stand der Technik, welches die Merkmale des Oberbegriffs des Anspruchs 1 enthält.

Der Erfindung liegt die Aufgabe zugrunde, die oben beschriebene Manipulation zu vermeiden und einen Münzprüfer mit zur Frontplatte des Münzprüfers offenen Rückgabekanal zu schaffen, bei dem vermieden wird, dass eine durch den Rückgabekanal eingeführte falsche Münze in den Annahmekanal gelangt.

Diese Aufgabe wird erfindungsgemäß durch die kennzeichnenden Merkmale des Hauptanspruchs in Verbindung mit den Merkmalen des Oberbegriffs gelöst.

Vorteilhafte Weiterbildungen und Verbesserungen sind durch die in den Unteransprüchen angegebenen Maßnahmen möglich.

Dadurch, dass der Umlenker Mittel zum Festklemmen einer durch die Rückgabeöffnung eingeführten Münze, vorzugsweise einen hochstehenden Rand aufweist, wird beim Aktivieren eines mit dem Umlenker in Verbindung stehenden Elektromagneten, der den Umlenker in die eingezogene Stellung bringt, die sich auf dem Umlenker befindende Münze eingeklemmt, so dass der Annahmekanal nicht freigegeben wird und eine durch den Einwurfschlitz geworfene echte Münze nach dem Deaktivieren des Elektromagneten zusammen mit dem Falsifikat durch die Rückgabeöffnung ausgegeben wird. Auf diese Weise wird eine Manipulation des Münzprüfers vermieden.

Ein Ausführungsbeispiel der Erfindung ist in der Zeichnung dargestellt und wird in der nachfolgenden Beschreibung näher erläutert. Es zeigen:
- Fig. 1: eine perspektivische Ansicht eines elektronischen Münzprüfers in einer ersten Stellung,
- Fig. 2: eine perspektivische Ansicht eines elektronischen Münzprüfers im geöffneten Zustand mit Münze und Umlenker,
- Fig. 3: eine perspektivische Ansicht eines Teils des Münzprüfers mit Rückgabeablaufbahn, Umlenker und einer perspektivischen Ansicht des Umlenkers, und
- Fig. 4: schematische Ansichten des Umlenkers mit Gehäusewänden im Schnitt in unterschiedlichen Stellungen.

In Fig. 1 ist ein Münzprüfer dargestellt, der ein Gehäuse 1 aufweist, das aus einem Grundkörper 2 und einer den Grundkörper sandwichartig abdeckenden Klappe 3 besteht. Insbesondere in Fig. 2 sind die zwei Bestandteile 2 und 3 gut zu erkennen. An dem Gehäuse 1 sind die elektrischen, elektronischen und mechanischen Bestandteile 4, wie Prüfanordnungen, Steuervorrichtungen, Leiterplatten mit elektronischen Schaltkreisen und ein Elektromagnet 5 angebracht. Ein Münzeinwurf 6 ist im oberen Bereich des Gehäuses 1 vorgesehen, und in der Klappe 3 ist eine Münzlaufbahn 7 eingeformt, über die eine eingeworfene Münze weitergeleitet wird. Im Wandbereich der Münzlaufbahn 7 sind nicht näher dargestellte Prüfsensoren eingebaut, die mit einer Steuereinrichtung verbunden sind. Weiterhin ist in Fig. 1 und Fig. 2 ein Rücklaufkanal mit einer Rückgabeöffnung 8 und einer Ablaufbahn 9 zu erkennen, wobei der Kanal durch die Ablaufbahn 9 und die begrenzenden Gehäusewände gebildet wird.

In der Ablaufbahn 9 des Rückgabekanals ist ein Umlenker 10 eingesetzt, der mit dem Elektromagneten in Verbindung steht und von diesem zwischen zwei Stellungen betätigt wird. Der Umlenker 10 ist in Fig. 3 auch einzeln dargestellt. Wenn der Elektromagnet 5 in Ruhestellung, d.h. nicht aktiviert ist, befindet sich der Umlenker 10 in der in Fig. 2 und 3 gezeigten Stellung, d.h. er ist Bestandteil der Ablaufbahn 9. Wenn der Elektromagnet 5 aktiviert wird, was geschieht, wenn eine Münze in den Einwurfschlitz 6 eingeworfen wurde und von Prüfeinrichtungen festgestellt wurde, dass sie als gültige Münze zu betrachten ist, wird der Umlenker zurückgezogen, so dass ein unter dem Umlenker 10 vorgesehener Annahmekanal 11 freigegeben wird.

Wie schon oben angegeben wurde, werden in betrügerischer Absicht Falsifikate durch die Rückgabeöffnung 8 mittels Draht oder sonstigen Werkzeugen geschoben, wobei bei Aktivierung des Magneten 5 dieses Falsifikat durch den Annahmekanal 11 gefallen ist. Um dies zu verhindern, ist der Umlenker 10 mit einem Rand 12 versehen, der bei Erregung des Magneten 5 eine vorhandene Münze 13 einklemmt, so dass der Annahmekanal 11 nicht freigegeben wird.

Eine solche Funktionsweise ist in Fig. 4 näher zu erkennen, die einen Schnitt durch den Umlenker in den verschiedenen Stellungen darstellt. In Fig. 4a) wird eine ordnungsgemäß erkannte Münze 14 zugeführt, der Umlenker wird entsprechend Fig. 4b) zurückgezogen, so dass die Münze 14 in den Annahmekanal 11 gelangen kann. Wenn sich ein Falsifikat 13 auf dem Umlenker 10 befindet bzw. durch ein Werkzeug gehalten wird und entsprechend Fig. 4d) der Umlenker 10 betätigt (Fig. 4c) wird, wie durch Pfeile 15 grundsätzlich angegeben ist, klemmt der Rand 12 das Falsifikat 13 zwischen Gehäusewand und Rand 12 fest, so dass der Annahmekanal 11 weiterhin geschlossen bleibt.

Wie zu erkennen ist, sind in den Gehäusewänden 16 Ausnehmungen 17 vorgesehen, in denen der Rand 12 aufgenommen wird.

In dem dargestellten Ausführungsbeispiel ist der Rand 12 als durchgehender Rand über die gesamte Länge des Umlenkers ausgebildet, selbstverständlich können auch nur Stege oder Teilelemente eines Randes vorgesehen sein.

## Patentansprüche

1. Elektronischer Münzprüfer mit einem Münzeinwurf, einer Münzlaufbahn, in deren Bereich mindestens eine Prüfeinrichtung zur Überprüfung der Münze angeordnet ist und einem Umlenker, der abhängig von dem Ergebnis der Prüfeinrichtung in eine einen Annahmekanal freigebende zurückgezogene Stellung oder in eine ausgefahrene Stellung bringbar ist, in der die Münze in einen Rückgabekanal umlenkbar ist, der in einer Rückgabeöffnung im Frontbereich des Münzprüfers endet,
**dadurch gekennzeichnet, dass** der Umlenker (10) Mittel (12) zum Festklemmen aufweist, die eine über die Rückgabeöffnung im ausgefahrenen Zustand des Umlenkers eingeführte falsche Münze beim Zurückziehen des Umlenkers (10) festklemmen.

2. Elektronischer Münzprüfer nach Anspruch 1, **dadurch gekennzeichnet, dass** der Umlenker (10) als streifenförmiges Ablaufelement ausgebildet ist, das zumindest teilweise mit einem die Festklemmmittel realisierenden hochstehenden Rand (12) versehen ist.

3. Elektronischer Münzprüfer nach Anspruch 2, **dadurch gekennzeichnet, dass** das streifenförmige Ablaufelement (10) einen durchgehenden hochstehenden Rand (12) aufweist.

4. Elektronischer Münzprüfer nach Anspruch 2, **dadurch gekennzeichnet, dass** das streifenförmige Ablaufelement mit mehreren Randstreifen versehen ist.

5. Elektronischer Münzprüfer nach einem der Ansprüche 1 bis 4, **dadurch gekennzeichnet, dass** Gehäusewände (16) im Bereich des Umlenkers (10) Vertiefungen (17) zur Aufnahme des hochstehenden Randes (12) aufweisen.

6. Elektronischer Münzprüfer nach einem der Ansprüche 1 bis 4, **dadurch gekennzeichnet, dass** der Umlenker (10) mit einem Elektromagneten (5) in Verbindung steht, wobei im nichtaktivierten Zustand der Umlenker (10) Bestandteil des Rückgabekanals ist und im aktivierten Zustand der Umlenker zurückgezogen ist und den Annahmekanal (11) freigibt.

## Claims

1. An electronic coin tester, comprising:
a coin insert, a coin track;
at least one testing device examining the coin being situated in a Region of the cointrack;
a deflector which depending on a result of the testing device, is brought into one of a retracted position releasing an acceptance channel and an extended position, wherein, when in the extended position, the coin is deflected into a return channel which ends in a return opening in the front region of the coin tester, **characterized in that** the deflector (10) includes clamping means (12) which on retraction of the deflector (10), clamp a false coin introduced via the return opening in the extended condition of the deflector.

2. The electronic coin tester according to claim 1, **characterized in that** the deflector (10) is a strip-like runner element, which at least partly is provided with an upright edge (12) realized the clamping means.

3. The electronic coin tester according to claim 2, **characterized in that** the strip-like runner element (10) has a continuous upright edge (12).

4. The electronic coin tester according to claim 2, **characterized in that** the strip-like runner element is provided with several edge strips.

5. The electronic coin tester according to one of claims 1 to 4, **characterized in that** the housing walls (16) in the region of the deflector (10) comprise includes recesses (17) receiving the upright edge (12).

6. The electronic coin tester according to one of the claims 1 to 4, **characterized in that** the deflector (10) is in connection with an electromagnet (5), wherein in the non-activated condition, the deflector (10) is a component part of the return channel, and in a activated condition, the deflector is retracted and releases the acceptance channel (11).

## Revendications

1. Monnayeur électronique, comportant une ouverture d'introduction des pièces, une voie de circulation des pièces, dans la zone de laquelle est disposé au moins un dispositif de contrôle destiné à contrôler les pièces, et un déflecteur qui, en fonction du résultat du dispositif de contrôle, peut être amené dans une position en retrait libérant un canal de réception ou dans une position extraite, dans laquelle la pièce peut être déviée dans un canal de retour, qui débouche dans une ouverture de retour dans la zone frontale du monnayeur, **caractérisé en ce que** le déflecteur (10) comporte des moyens de blocage (12) qui, au moment du retrait du déflecteur (10), bloquent une fausse pièce introduite via l'ouverture de retour lorsque le déflecteur est dans la position extraite.

2. Monnayeur électronique selon la revendication 1, **caractérisé en ce que** le déflecteur (10) est réalisé sous la forme d'un élément de triage en forme de bandes, qui est muni, au moins partiellement, d'un bord (12) vertical réalisant les moyens de blocage.

3. Monnayeur électronique selon la revendication 2, **caractérisé en ce que** l'élément de triage (10) en forme de bandes comporte un bord (12) vertical continu.

4. Monnayeur électronique selon la revendication 2, **caractérisé en ce que** l'élément de triage en forme de bandes est muni de plusieurs bandes formant le bord.

5. Monnayeur électronique selon l'une quelconque des revendications 1 à 4, **caractérisé en ce que** les parois de carter (16) comportent, dans la zone du déflecteur (10), des creux (17) pour recevoir le bord (12) vertical.

6. Monnayeur électronique selon l'une quelconque des revendications 1 à 4, **caractérisé en ce que** le déflecteur (10) est relié à un électroaimant (5), sachant que, à l'état non activé, le déflecteur (10) est une partie intégrante du canal de retour et, à l'état activé, le déflecteur est en retrait et libère le canal de réception (11).
